# DEMANDE DE BREVET EUROPEEN

(11) **EP 0 495 703 A1**
(43) Date de publication de la demande: **22.07.1992**
(21) Numéro de dépôt: 92400087.0
(22) Date de dépôt: 14.01.1992
(51) Int. Cl.: B05B 1/12, B05B 1/30

(54) **Lance d'arrosage**

(30) Priorité: 14.01.1991 FR 9100321
(71) Demandeur: Sigmund, Christophe, F-91440 Bures sur Yvette (FR)
(72) Inventeur: Sigmund, Christophe, F-91440 Bures sur Yvette (FR)
(74) Mandataire: Hammond, William

(57) **Abrégé**

Lance d'arrosage du genre comportant un corps de lance avec une buse mobile en rotation autour de lui.

Le corps de lance (3) comporte, sur sa face en regard de la buse (4), environ deux rainures (5) hélicoïdales s'étendant sur le quart de sa circonférence, cette buse (4) comportant sur sa face interne au moins deux ergots (6) coopérant avec lesdites rainures (5).
Application aux lances d'arrosage à usage domestique.

## Description

La présente invention est relative à une lance d'arrosage notamment destinée à équiper les installations d'arrosage domestiques.

Une telle lance d'arrosage comporte traditionnellement une buse d'arrosage mobile en rotation autour d'un corps de façon à règler la forme du jet. Ceci est obtenu par vissage-dévissage de la buse entre deux positions extrêmes.

Ces dispositifs de l'art antérieur présentent un double inconvénient : d'une part un coût assez élevé du fait de l'usinage minutieux des moyens pour réaliser le vissage-dévissage, et, d'autre part, un maniement trop lent entre les deux positions extrêmes.

Aussi un but de la présente invention est-il de fournir une lance d'arrosage du type ci-dessus, qui permet de pallier les inconvénients énoncés.

Ce but, ainsi que d'autres qui apparaîtront par la suite, sont atteints par une lance d'arrosage du genre qui comprend un corps de lance avec une buse mobile en rotation autour de lui et qui est caractérisé, selon la présente invention, par le fait que le corps de lance comporte sur sa face en regard de la buse, environ deux rainures hélicoïdales s'étendant sur un quart de sa circonférence, la buse comportant sur sa face interne au moins deux ergots coopérant avec ces rainures.

De préférence, le corps de lance comporte deux rainures diamétralement disposées et la buse deux ergots.

La description qui va suivre et qui ne comporte aucun caractère limitatif, doit être lue en regard de la figure unique annexée qui représente en coupe longitudinale une lance d'arrosage selon la présente invention.

Comme il est connu par l'homme du métier, une lance d'arrosage comporte un embout (1) sur lequel est emmanchée une extrémité d'un tuyau d'arrosage. Cet embout (1) est situé dans l'axe d'un manche (2) et d'un corps de lance (3),

Le manche (2) est généralement réalisé en un matériau synthétique et comporte des tries sur sa faxe externe de façon à permettre une bonne prise pour l'utilisateur.

Le corps de lance (3) est connu dans sa structure par l'homme du métier elle ne sera pas décrite plus avant. Autour de ce corps de lance (3) est disposée une buse (4) qui en tournant autour de lui va permettre d'obtenir des jets de forme différente et même, éventuellement, d'obturer le corps de lance.

Le corps de lance (3) comporte, selon la présente invention, deux rainures hélicoïdales (5) sur sa face en regard de la buse (4) : ces rainures sont diamétralement opposées et s'étendent sur un quart de la circonférence de cette face.

La buse (4) comporte sur sa face interne, c'est-à-dire sur celle en regard du corps de lance, deux ergots (6) qui coopèrent avec ces rainures (5).

Ainsi qu'on pourra le comprendre, la rotation de la buse (4) autour du corps de lance (3) selon un quart de cercle, permettra de règler la forme des jets et éventuellement d'obtenir ce corps de lance. Ainsi avec une rotation moindre, on obtiendra le même résultat qu'avec les dispositifs actuellement connus qui demandent un certain temps pour règler la forme du jet.

Cette réduction de course entraîne par là-même une grande rapidité dans la variation des formes de jet, et présente également un autre avantage lors de la fabrication d'une telle lance d'arrosage puisque l'usinage des pièces se trouve être grandement simplifié.

## Revendications

1. Lance d'arrosage du genre comprenant un corps de lance avec une buse mobile en rotation autour de lui, caractérisée par le fait que le corps de lance (3) comporte, sur sa face en regard de la buse (4), environ deux rainures (5) hélicoïdales s'étendant sur le quart de sa circonférence, ladite buse (4) comportant sur sa face interne au moins deux ergots (6) coopérant avec lesdites rainures (5).

2. Lance d'arrosage selon la revendication 1, caractérisée par le fait que le corps de lance (3) comporte deux rainures (5) disposées diamétralement et ladite buse (4) deux ergots (6).
